# EUROPÄISCHE PATENTSCHRIFT

(11) **EP 1 366 296 B1**
(45) Veröffentlichungstag und Bekanntmachung des Hinweises auf die Patenterteilung: **22.11.2006**
(21) Anmeldenummer: 02710783.8
(22) Anmeldetag: 09.01.2002
(51) Int. Cl.: F04C 18/08, F04C 18/16, F04C 29/00, F04C 29/12

(54) **SCHRAUBENVAKUUMPUMPE MIT ZUSÄTZLICHEN STRÖMUNGSKÖRPERN**
SCREW VACUUM PUMP COMPRISING ADDITIONAL FLOW BODIES
POMPE A VIDE A VIS DOTEE D'ELEMENTS D'ECOULEMENT SUPPLEMENTAIRES

(30) Priorität: 09.03.2001 DE 10111525
(43) Veröffentlichungstag der Anmeldung: 03.12.2003
(73) Patentinhaber: Leybold Vacuum GmbH, 50968 Köln (DE)
(72) Erfinder: GIEBMANNS, Wolfgang, 50374 Erftstadt (DE); DREIFERT, Thomas, 50171 Kerpen (DE)
(74) Vertreter: Leineweber, Jürgen
(86) Internationale Anmeldenummer: PCT/EP2002/000122
(87) Internationale Veröffentlichungsnummer: WO 2002/073037

(56) Entgegenhaltungen:
- EP-A- 0 830 934
- DE-A- 4 242 406
- DE-A- 19 613 418
- US-A- 5 352 097
- PATENT ABSTRACTS OF JAPAN vol. 017, no. 252 (M-1412), 19. Mai 1993 (1993-05-19) -& JP 04 370379 A (SEIKO SEIKI CO LTD), 22. Dezember 1992 (1992-12-22)

## Beschreibung

Die Erfindung bezieht sich auf eine Schraubenvakuumpumpe mit den Merkmalen des Oberbegriffs des Patentanspruchs 1. Eine Pumpe dieser Art ist aus der internationalen Patent-Anmeldung WO/00/12900 bekannt.

Bei einer Schraubenpumpe bilden ineinander greifende Gewinde abgeschlossene Volumina, die während der synchronisierten Drehung der Rotoren vom Einlauf zum Auslauf gefördert werden. Einlauf und Auslauf sind üblicherweise so gestaltet, dass die Gewindestege der Rotoren - in der Regel eingängige Gewinde - in einer Ebene senkrecht zu den Rotorachsen beginnen bzw. enden. Der effektive Eintrittsquerschnitt (bzw. Austrittsquerschnitt) der pump-aktiven Elemente entspricht deshalb jeweils der Summe der Flächen, die die jeweilige Nabe der Rotoren, das Gehäuse bzw. - je nach Stellung des Rotors - der benachbarte Rotor sowie die seitlichen Begrenzungen des jeweiligen Gewindesteges bilden. Bei eingängigen Gewinden erstreckt sich der Eintrittsquerschnitt jeweils über 180°.

Die Figuren 1 und 2 zeigen einen Rotoreinlauf nach dem Stand der Technik, bei dem die Rotoren mit eingängigen Gewinden ausgerüstet sind. In den Figuren 1 und 2 sind die nur teilweise dargestellte Schraubenvakuumpumpe mit 1, ihr Gehäuse mit 2, ihr Einlass mit 3, die Rotoren mit 4 bzw. 5, ihre Rotornaben mit 6 bzw. 7, ihre Gewindestege mit 8 bzw. 9 und die Rotorachsen mit 10 bzw. 11 bezeichnet. In Figur 2 ist eine Abwicklung des Rotors 5 dargestellt.

Die beiden Gewindestege 8,9 beginnen in einer sich senkrecht zu den Rotorachsen 10,11 erstreckenden Ebene, die in beiden Figuren mit 14 bezeichnet ist. Dadurch ergibt sich bei jedem Rotor ein Eintrittsquerschnitt 15 bzw. 16, der von den beteiligten Bauteilen gebildet wird und der sich - bei eingängigen Gewindestegen 8,9 - über 180° erstreckt.

Bei den Schraubenvakuumpumpen nach der japanischen Patent-Anmeldung 43 70 379 sowie der US-A-5,352,097 sind den Rotoren auf ihrer Saugseite weitere pumpwirksame Mittel zugeordnet. Bei diesen weiteren pumpwirksamen Mitteln handelt es sich um jeweils eine mechanisch kinetische Pumpstufe bzw. Hochvakuumpumpstufe, die nach Art einer Holweck-Pumpstufe ausgebildet ist. Sie behindern die in die Eintrittsquerschnitte der Schraubenrotoren eintretenden Gasströme.

Der vorliegenden Erfindung liegt die Aufgabe zugrunde, bei einer Schraubenvakuumpumpe nach dem Oberbegriff des Patentanspruchs 1 die Einströmverhältnisse zu den Eintrittsquerschnitten der Schraubenrotoren und auch die Ausströmverhältnisse aus den Ausströmquerschnitten der Schraubenrotoren zu verbessern.

Erfindungsgemäß wird diese Aufgabe durch die kennzeichnenden Merkmale der Patentansprüche gelöst.

Durch die Erfindung wird ein "Einlauf-Booster" realisiert. Die Anordnung von den Eintrittsquerschnitten vorgelagerten Strömungskörpern hat die Wirkung einer Verbesserung des Füllungsgrades der von den Rotoren vom Einlauf zum Auslauf geförderten Volumina, so dass eine erfindungsgemäß ausgebildete Pumpe bessere Fördereigenschaften, insbesondere ein verbessertes Saugvermögen, hat. Auch im Bereich des Rotorauslaufs können ähnliche den Austrittsquerschnitten zugeordnete Strömungskörper die Abströmverhältnisse dahingehend verbessern, dass Strömungsverluste im Abgassystem verringert werden. Aerodynamisch können durch einen abströmseitig angeordneten Strömungskörper die Strömungsgeschwindigkeiten und der Restdrall reduziert sowie der statische Druck mit einer Querschnittserweiterung zusätzlich angehoben werden, so dass im nachfolgenden Abgassystem geringere Strömungsverluste infolge Umlenkung und Reibung auftreten. Da der Gegendruck im Abgasbereich ohnehin ständig bei 1 bar liegt, können hier die aerodynamischen Verbesserungen auch über den gesamten Betriebsbereich der Schraubenpumpe wirksam werden. Wegen der vorbeschriebenen Vorteile besteht schließlich auch die Möglichkeit, kürzere Rotoren einzusetzen.

Die Erfindung ist unabhängig von der Schraubengeometrie (eingängige oder mehrgängige Schrauben, konstante oder variable Steigung, variable Steigung mit steigungskonstanten Bereichen, zylindrische, gestufte oder kegelige Rotoren, einflutige oder zweiflutige Rotoren, Rotoren mit fliegender oder doppelseitiger Lagerung) einsetzbar.

Eine vorteilhafte Weiterbildung der Erfindung besteht darin, den Gewindesteg des jeweiligen Nachbarrotors (zweiter Rotor) in dem Bereich, der mit dem oder den Strömungskörpern des ersten Rotors zusammenwirkt, mit einer Aussparung zu versehen. Dadurch wird das Schließen des Eintrittsquerschnittes des ersten Rotors bei gleichzeitig sicherer Füllung des durch die Aussparung vergrößerten Eintrittsvolumens verzögert. Es findet eine Vorkompression statt, die den Wirkungsgrad der Pumpe verbessert und ihren Leitungsbedarf reduziert.

Ein weiterer Vorteil der Erfindung besteht darin, dass die Strömungskörper gleichzeitig als Wuchtmassen verwendet werden können. Unwuchten der Rotoren, die infolge der Gestaltung der Endbereiche der Gewinde unvermeidbar sind, können durch die Strömungskörper vollständig oder zumindest weitestgehend beseitigt werden. Selbst bei durch Gießen hergestellten Rotoren ist nur noch ein Feinwuchten nötig. Rotordynamisch bieten austrittsseitige Strömungskörper die Möglichkeit, die Urunwucht eines Schraubenrotors zusätzlich in einer zweiten Ebene rechnerisch-konstruktiv zu reduzieren sowie diese dann auch als zweite Ausgleichsebene beim Feinwuchten zu nutzen, wodurch sich die inneren Momente im Gesamtrotor minimieren lassen.

Die Austrittskonturen sind ebenfalls für alle Schraubengeometrien anwendbar. Durch die im Schraubengang reduzierten Querschnittsflächen bleibt bei Gewinden mit abnehmender Stegbreite am druckseitigen Rotorende lediglich eine geringe Wandstärke übrig, die wenig Spielraum zur Gestaltung von Schaufelkonturen bietet. Natürlich kann über ein zusätzliches Teil nahezu jede Austrittskontur angefügt werden, doch ein spanendes Nachformen eines zusätzlichen Gewindeganges, wie es bei einer Vakuumschraube mit variabler Steigung aufgrund der großen Gangstärke eintrittsseitig möglich ist, kann austrittsseitig nur in seltenen Fällen angewendet werden. Es wäre denkbar, dass, nach entsprechendem Schlitzen entlang des Nabendurchmessers, die dünnwandige Restkontur durch gezieltes Biegen eine Schaufelform erhält, die über eine stoffschlüssige Verbindung (wie Schweißen, Löten oder Kleben) dann wieder mit der Nabe zu fixieren ist. Besser ist es, diese Geometrie direkt bei der Gewindefertigung herzustellen, um so eine kostengünstige und betriebssichere Kontur zu erhalten, die zudem den rotordynamischen Bedürfnissen optimal angepasst werden kann.

Die integrale spanende Fertigung von Schraubengeometrie und Ein- und Austrittskonturen bietet einen weiteren Vorteil. Durch stirnseitiges Abplanen, senkrecht zur Rotorachse, entstehen bei einem herkömmlichen Schraubenrotor an beiden Enden scharfe Eintritts- und Austrittskanten, die häufig zurückgeschnitten werden müssen, um ein Verformen oder Abbrechen dieser dünnen Restmaterialien zu verhindern. Demgegenüber kann bei den integral hergestellten Konturen ein kontinuierlicher Übergang erzielt werden, der gleichzeitig eine Versteifung der Endkanten darstellt.

Weitere Vorteile und Einzelheiten der Erfindung sollen anhand von in den Figuren 3 bis 8 dargestellten Ausführungsbeispielen erläutert werden. Es zeigen:
- Figuren 3, 4 und 8 Lösungen mit jeweils einem Strömungskörper,
- Figuren 5, 6 und 7 Lösungen mit jeweils mehreren Strömungskörpern. Beim Ausführungsbeispiel nach den Figuren 3 und 4 (Figur 4 stellt wieder eine Abwicklung des Rotors 5 dar) sind die Rotornaben 6, 7 über die Ebene 14 der Eintrittsquerschnitte 15, 16 um ein bis zwei Gewindestegbreiten verlängert. Sie dienen sowohl der Abstützung jeweils eines Strömungskörpers 21, 22, der sich jeweils oberhalb der Eintrittsquerschnitte 15 bzw. 16 erstreckt, als auch der nabenseitigen Förderraum-Abgrenzung. Es handelt sich in etwa um eine Verlängerung der Gewindestege 8, 9 mit verminderter Stegbreite (etwa 1/3). Bei - wie dargestellt - eingängigen Schrauben erstreckt sich jeder Strömungskörper über etwas weniger als den halben Rotorumfang und demzufolge steht dem offenen Teilbereich etwas mehr als ein halber Rotorumfang zur Verfügung. Um 180° zueinander verdreht, dringt jeder der Strömungskörper jeweils berührungsfrei in die entsprechende Lücke des Nachbarrotors ein. Die Steigung der jeweils vorlaufenden Kanten der Strömungskörper 21, 22 nimmt in Richtung Saugseite etwas zu. Der Endbereich ist abgerundet. Die in das noch offene Fördervolumen einströmenden Gase sind in Figur 4 durch Pfeile gekennzeichnet.

Die dem Strömungskörper 21, 22 nachlaufenden Bereiche der Stirnseiten der Gewindestege 8, 9 sind mit Aussparungen 23 (Rotor 4, nicht sichtbar), 24 ausgerüstet. Sie verzögern den Abschluss der Fördervolumina und sichern gleichzeitig deren vollständige Füllung.

Der jeweilige Strömungskörper 21 bzw. 22 kann zusammen mit seinem Nabenabschnitt als separates Teil gefertigt und nachträglich an die abgeschnittene Schraubenstirnfläche montiert werden. Besonders vorteilhaft ist jedoch die integrale Fertigung, bei der Nabenabschnitt und Strömungskörper z. B. durch Fräsen geformt werden, und zwar aus dem Restmaterial, das bei der Herstellung des Schraubenprofils (durch Fräsen, Wirbeln, Walzen, Formdrehen usw.) stehen geblieben ist (in Figur 4 gestrichelt dargestellt).

Figur 5a zeigt eine der Figur 4 entsprechende Ausführung mit dem Unterschied, dass Breite und Steigung des Steges 9 in Richtung Druckseite abnehmen. Bei einer Ausführung dieser Art kann die Druckseite gemäß Figur 5b gestaltet sein. Die Nabe 7 ist über den Austrittsquerschnitt 29 hinaus um etwa das Vierfache der druckseitigen Gewindestegbreite verlängert und stützt eine schaufelartige Verlängerung 25 des Gewindes 9. Diese erstreckt sich mit stark in Richtung Druckseite zunehmender Steigung und Stegbreite etwa über 140°.

Figur 6a zeigt als Abwicklung den Rotoreinlauf eines weiteren Ausführungsbeispieles für den Rotor 5. Der nicht dargestellte Rotor 4 ist entsprechend ausgebildet. Dem Eintrittsquerschnitt 16 sind drei vom Gewindesteg 9 unabhängige Strömungskörper 26, 27, 28 vorgelagert. Sie stützen sich an der Nabe 7 ab und haben etwa die Form von Rotorschaufeln, deren Steigung in Richtung Saugseite zunimmt, und zwar beginnend mit etwa der Steigung des Gewindesteges 9.
Die Figuren 6b und 6c zeigen zwei Ausführungen für den Rotorauslauf, je nach dem, ob das Gewinde 9 eine konstante Steigung und Stegbreite oder eine abnehmende Steigung und Stegbreite hat. Druckseitig ist die Nabe 7 jeweils über den Austrittsquerschnitt 29 hinaus verlängert und trägt Schaufeln 31, 32, 33 bzw. 34, 35. Sie sind unabhängig vom Gewinde 9 und haben eine zur Druckseite zunehmende Steigung. Bei der Ausführung nach Fig. 6b sind die Schaufeln etwa spiegelsymmetrisch zu den Schaufeln 26, 27, 28 gestaltet. Bei der Ausführung nach Figur 6c nimmt die Stegbreite der Schaufeln 34, 35 in Richtung Druckseite zu. Bei diesen Ausführungen bestehen die einlaufseitigen und auslaufseitigen Schaufeln zusammen mit ihren Nabenabschnitten zweckmäßig aus separat hergestellten Schaufelringen, die nach ihrer stirnseitigen Montage Bestandteile der Rotoren 4 und 5 sind. Diese Lösung erlaubt es, die An- und - unter bestimmten Voraussetzungen - auch Abströmbedingungen in einfacher Weise durch Wechsel der Schaufelringe den Kundenwünschen anzupassen.

Die druckseitigen Strömungskörper 25 (Fig. 5b) und 34 (Fig. 6c) haben ein relativ großes Volumen. Dadurch steht im Austrittsbereich der Pumpe genügend Masse für das Wuchten der Rotoren zur Verfügung.

Bei der Ausführung nach Figur 7a sind zwei Strömungskörper 36, 37 vorgesehen. Strömungskörper 36 ist - im wesentlichen wie bei der Ausführung nach den Figuren 3, 4 - eine Verlängerung des Gewindesteges 8 mit verminderter Breite (hier etwa 1/5). Der Fuß des schaufelförmigen Strömungskörpers 37 befindet sich etwa in der Mitte des Eintrittsquerschnittes 16. Bei einer Ausführung mit einem Gewinde 9 konstanter Stegbreite und Steigung kann der Rotorauslauf entsprechend (etwa spiegelbildlich) gestaltet sein.

Figur 7b zeigt den Rotorauslauf bei einer Ausführung mit einem Gewinde 9, dessen Steigung und Stegbreite in Richtung Druckseite abnehmen. Im Bereich der Verlängerung der Nabe 7 über den Austrittsquerschnitt 29 hinaus nimmt die Gewindesteigung bei weiterer Abnahme der Stegbreite in Richtung Druckseite stark zu.

Schließlich zeigt Figur 8 perspektivisch eine Ausführungsform, die im wesentlichen der Ausführung nach den Figuren 3, 4 entspricht. Unterschiedlich ist, dass die Naben 6, 7 nur im Bereich der Strömungskörper 21, 22 verlängert sind. Sie erstrecken sich jeweils nur bis zu den Innenkanten der jeweiligen Strömungskörper 21 bzw. 22.

Zweckmäßig ist es, die Strömungskörper so zu gestalten, sei es in Bezug auf ihre Ausbildung, Anordnung und/oder Masse, dass sie gleichzeitig die Unwucht der Schraubenrotoren 4, 5 beseitigen. Vorteilhafterweise ergibt sich, dass gerade dort, wo die Anordnung von aerodynamisch wirksamen Strömungskörpern zweckmäßig ist, auch Wuchtmassen hinzugefügt werden müssen. Große Urunwuchten sind dadurch vermieden, aufwendige Wuchtverfahren können entfallen. Die Strömungskörper können deshalb auch als Wuchtgewichte angesehen werden, die so gestaltet sind, dass sie die Zu-(bzw. Ab-)strömverhältnisse der zu fördernden Gase verbessern, d.h., dass sie die Form von Strömungskörpern haben.

## Patentansprüche

1. Schraubenvakuumpumpe mit zwei Rotoren (4, 5), die jeweils eine Nabe (6, 7) und ein Gewinde (8, 9) aufweisen, sowie mit einem Gehäuse (2), in dem die Rotoren mit ineinander greifenden Gewinden derart untergebracht sind, dass sie gemeinsam mit dem Gehäuse saugseitig angeordnete Eintrittsquerschnitte (15, 16) sowie druckseitig angeordnete Auslassquerschnitte (29) bilden und während der Drehbewegung der Rotoren (4, 5) eine Förderung von Gasen von der Saugseite zur Druckseite bewirken, **dadurch gekennzeichnet, dass** die Rotoren (4, 5) saugseitig mit Strömungskörpern (21, 22, 36) ausgerüstet sind, die den Eintrittsquerschnitten (15, 16) vorgelagert sind, dass die Strömungskörper (21, 22, 36) sich über 90° bis 180° erstrecken und dass sie im wesentlichen als eine Verlängerung eines Steges (8, 9) mit verminderter Stegbreite ausgebildet sind, so dass sie die Zuströmverhältnisse der zu fördernden Gase zu den Eintrittsquerschnitten (15, 16) der Rotoren (4, 5) verbessern.

2. Schraubenvakuumpumpe nach Anspruch 1, **dadurch gekennzeichnet, dass** die Steigung der jeweils vorlaufenden Kanten der Strömungskörper (21, 22, 36) in Richtung Saugseite zunimmt.

3. Schraubenvakuumpumpe nach Anspruch 1 oder 2, **dadurch gekennzeichnet, dass** der saugseitige Endbereich der Strömungskörper abgerundet ist.

4. Pumpe nach einem der Ansprüche 1 bis 3, **dadurch gekennzeichnet, dass** im Bereich der jeweiligen Eintrittsquerschnitte mindestens ein weiterer, vom Gewindesteg (8, 9) unabhängiger Strömungskörper vorhanden ist, der die Form einer Schaufel hat, welche derart gekrümmt ist, dass sie sich druckseitig etwa in Richtung der Gewindestege (8, 9) erstreckt und saugseitig steiler ausgebildet ist.

5. Pumpe nach einem der vorhergehenden Ansprüche, **dadurch gekennzeichnet, dass** im nachlaufenden Bereich der Stirnseite des Gewindesteges (8, 9) eine Aussparung (23, 24) vorhanden ist.

6. Pumpe nach einem der vorhergehenden Ansprüche, **dadurch gekennzeichnet, dass** der Rotorauslauf mit korrespondierenden Strömungskörpern ausgerüstet ist.

7. Pumpe nach einem der vorhergehenden Ansprüche, **dadurch gekennzeichnet, dass** der/die Strömungskörper (21, 22; 26, 27, 28; 31, 32, 33; 34, 35; 36, 37) und der zugehörige Nabenabschnitt (6, 7) als separates Bauteil auf der Stirnseite bzw. Rückseite des Rotors (4, 5) montiert ist.

8. Pumpe nach einem der vorhergehenden Ansprüche, **dadurch gekennzeichnet, dass** die Strömungskörper in Bezug auf ihre Ausbildung, Anordnung und/oder Masse so gestaltet sind, dass die Unwucht des zugehörigen Rotors (4, 5) zumindest weitestgehend beseitigt ist.

## Claims

1. Screw vacuum pump with two rotors (4, 5) which in each case have a hub (6, 7) and a thread (8, 9), and with a housing (2) in which the rotors with meshing threads are accommodated such that, together with the housing, they form inlet cross sections (15, 16) disposed on the intake side and outlet cross sections (29) disposed on the delivery side and cause gases to be delivered from the intake side to the delivery side during the rotational movement of the rotors (4, 5), **characterised in that** the rotors (4, 5) are provided on the intake side with flow bodies (21, 22, 36) which are mounted upstream of the inlet cross sections (15, 16), that the flow bodies (21, 22, 36) extend over 90° to 180°, and that they are substantially formed as a prolongation of a ridge (8, 9) with a reduced ridge width, so that they improve the inflow conditions of the gases to be delivered to the inlet cross sections (15, 16) of the rotors (4, 5).

2. Screw vacuum pump according to Claim 1, **characterised in that** the slope of the respective leading edges of the flow bodies (21, 22, 36) increases in the direction of the intake side.

3. Screw vacuum pump according to Claim 1 or 2, **characterised in that** the end region of the flow bodies which is on the intake side is rounded.

4. Pump according to any one of Claims 1 to 3, **characterised in that** at least one further flow body which is independent of the thread ridge (8, 9) is provided in the region of the respective inlet cross sections, which body has the shape of a blade which is curved such that it extends on the delivery side approximately in the direction of the thread ridges (8, 9) and is steeper on the intake side.

5. Pump according to any one of the preceding Claims, **characterised in that** a recess (23, 24) is provided in the trailing region of the face of the thread ridge (8, 9).

6. Pump according to any one of the preceding Claims, **characterised in that** the rotor outlet is provided with corresponding flow bodies.

7. Pump according to any one of the preceding Claims, **characterised in that** the flow body/bodies (21, 22; 26, 27, 28; 31, 32, 33; 34, 35; 36, 37) and the associated hub portion (6, 7) are mounted as a separate component on the face or rear of the rotor (4, 5).

8. Pump according to any one of the preceding Claims, **characterised in that** the flow bodies are designed with respect to their formation, arrangement and/or mass such that the imbalance of the associated rotor (4, 5) is at least largely removed.

## Revendications

1. Pompe à vide à vis comportant deux rotors (4, 5) qui présentent chacun un moyeu (6, 7) et un filetage (8, 9), comportant également un corps (2) dans lequel sont installés les rotors à filetages engrenés de telle sorte qu'ils forment conjointement avec le corps des sections d'entrée (15, 16) du côté aspiration ainsi que des sections de sortie (29) du côté pression et que la rotation des rotors (4, 5) entraîne un transport de gaz depuis le côté aspiration vers le côté pression, **caractérisée en ce que** les rotors (4, 5) sont pourvus de corps d'écoulement (21, 22, 36) du côté aspiration, lesquels sont en amont des sections d'entrée (15, 16), **en ce que** les corps d'écoulement (21, 22, 36) s'étendent sur un espace allant de 90° à 180° et **en ce qu'**ils sont constitués essentiellement sous la forme d'un prolongement d'un listel (8, 9) à largeur réduite de sorte qu'ils améliorent les rapports d'alimentation entre les gaz à transporter et les sections d'entrée (15, 16) des rotors (4, 5).

2. Pompe à vide à vis selon la revendication 1, **caractérisée en ce que** l'inclinaison des arêtes de tête respectives des corps d'écoulement (21, 22, 36) augmente dans la direction du côté d'aspiration.

3. Pompe à vide à vis selon la revendication 1 ou 2, **caractérisée en ce que** la zone terminale du côté aspiration des corps d'écoulement est arrondie.

4. Pompe à vide à vis selon l'une quelconque des revendications 1 à 3, **caractérisée en ce qu'**il est prévu, dans la zone de chacune des sections d'entrée, au moins un corps d'écoulement supplémentaire qui est indépendant du listel du filetage (8, 9) et qui a la forme d'une aube, sa courbure étant telle qu'il se prolonge du côté pression approximativement dans la direction des listels du filetage (8, 9) et qu'il est conçu en étant plus abrupt du côté aspiration.

5. Pompe à vide à vis selon l'une quelconque des revendications précédentes, **caractérisée en ce qu'**il est prévu un évidement (23, 24) dans la zone de queue de la partie frontale du listel du filetage (8, 9).

6. Pompe à vide à vis selon l'une quelconque des revendications précédentes, **caractérisée en ce que** la sortie de rotor est pourvue de corps d'écoulement correspondants.

7. Pompe à vide à vis selon l'une quelconque des revendications précédentes, **caractérisée en ce que** le/les corps d'écoulement (21, 22 ; 26, 27, 28 ; 31, 32, 33 ; 34, 35 ; 36, 37) et la section de moyeu correspondante (6, 7) sont montés sous la forme de composants distincts sur la partie frontale ou la partie arrière du rotor (4, 5) .

8. Pompe à vide à vis selon l'une quelconque des revendications précédentes, **caractérisée en ce que** les corps d'écoulement sont conçus, par rapport à leur configuration, leur agencement et/ou leur masse, de telle manière que le balourd du rotor (4, 5) correspondant soit au moins en grande partie éliminé.
